# EUROPÄISCHE PATENTSCHRIFT

(11) **EP 1 478 826 B1**
(45) Veröffentlichungstag und Bekanntmachung des Hinweises auf die Patenterteilung: **07.06.2006**
(21) Anmeldenummer: 03742944.6
(22) Anmeldetag: 19.02.2003
(51) Int. Cl.: E21B 19/00, B66D 5/26, B66D 5/14

(54) **HEBEWERK**
DRAW WORKS
MECANISME DE LEVAGE

(30) Priorität: 27.02.2002 DE 10208370
(43) Veröffentlichungstag der Anmeldung: 24.11.2004
(73) Patentinhaber: Wirth Maschinen- und Bohrgeräte-Fabrik GmbH, 41812 Erkelenz (DE)
(72) Erfinder: HEINRICHS, Peter, 41844 Wegberg (DE); HEINRICHS, Albrecht, 41812 Erkelenz (DE)
(74) Vertreter: Kluin, Jörg-Eden
(86) Internationale Anmeldenummer: PCT/EP2003/001665
(87) Internationale Veröffentlichungsnummer: WO 2003/072904

(56) Entgegenhaltungen:
- EP-A- 0 708 226
- WO-A-01/64573
- DE-B- 1 137 277
- GB-A- 842 435
- US-A- 4 434 971
- US-A- 4 696 377

## Beschreibung

Die Erfindung bezieht sich auf ein Hebewerk der dem Oberbegriff des Anspruchs 1 entsprechenden Art.

Derartige Hebewerke dienen zum Ablassen und Aufholen einer Last, insbesondere einer. Bohreinrichtung oder einer Bohrungsverschlußeinrichtung, beispielsweise von einer schwimmenden Plattform, auf den Meeresgrund oder in bzw. auf ein Bohrloch: Sie weisen eine drehbar gelagerte Wickeltrommel auf, an der ein meist als Stahlseil ausgebildetes flexibles Zugmittel befestigt ist, das durch Drehantrieb der Wickeltrommel auf- bzw. abgewickelt werden kann.

Zum Drehantrieb der Trommel ist zumindest eine Drehantriebseinrichtung vorgesehen. Letztere umfaßt regelmäßig einen Elektromotor. Es ist aber ebenfalls möglich, anstatt des Gleichstrommotors einen hydraulisch oder pneumatisch arbeitenden Antrieb einzusetzen.

Zum Abbremsen der Wickeltrommel während des Ablassens der Last und zum Halten der Last über dem Grund weisen derartige Hebewerke eine Bremseinrichtung auf, die eine mechanisch wirkende Bremsanordnung umfaßt. Zur Entlastung dieser mechanisch wirkenden Bremsanordnung können noch weitere, nicht mechanisch wirkende Bremsanordnungen, beispielsweise Wirbelstrombremsanordnungen vorgesehen sein.

Die Hebewerke werden in der Praxis konstruktiv an die durch ihren Eirisatzzweck bestimmte maximal zu erwartende Hebeleistung angepaßt. Letztere wird per Definition für eine erste Seillage auf der Wickeltrommel angegeben. Für weitere Wickellagen, d.h. beim weiteren Aufwickeln des Seiles auf die Wickeltrommel, verringert sich durch den hiermit verbundenen größeren Hebel, unter dem die Last an die Wickeltrommel angreift, die maximale Hebeleistung.

Zur Sicherheit wird das Seil so dimensioniert, daß seine Bruchlast zumindest der zweifachen Hebelast des Hebewerks entspricht. Die Aufbauten, über die das Seil umgelenkt wird - beispielsweise ein Mast - sind auf die 1,8-fache Hebelast ausgelegt. Um zu vermeiden, daß durch Betätigung der Bremseinrichtung Kräfte auf die Aufbauten bzw. das Seil ausgeübt werden können, die größer sind als die Bruchlast dieser Bauteile, ist die Bremseinrichtung so konzipiert, daß die maximal zu haltende Last dem 1,5 bis 1,6-fachen der Hebelast entspricht.

Es ist in der Vergangenheit mehrfach zu Zwischenfällen gekommen, bei denen ein Abwicklungsvorgang mittels der Bremseinrichtung nicht bzw. nicht rechtzeitig gestoppt werden konnte. Eine mögliche Ursache für eine Reihe derartiger Zwischenfälle könnte gewesen sein, daß Lasten nahe der maximalen Hebelast bei mehrfacher Seillage auf der Wickeltrommel über dem. Grund gehalten wurden, was schließlich zu einer Überlastung der Bremseinrichtung geführt hat.

Aus der GB 842 435 A ist ein Hebewerk bekannt, welches zusätzlich zu einer Bremsanordnung eine Notbremseinrichtung zum Erzeugen einer zusätzlichen Bremskraft umfasst. Die Brems- und die Notbremsanordnung sind derart ausgestaltet, dass sie jeweils mindestens einhundert Prozent der maximal benötigten Bremskraft erzielen.

Der Erfindung liegt daher die Aufgabe zugrunde, die Betriebssicherheit derartiger Hebewerke zu verbessern.

Diese Aufgabe wird durch die in Anspruch 1 wiedergegebene Erfindung gelöst.

Dadurch, daß eine. Notbremseinrichtung zum Erzeugen einer zusätzlichen Bremskraft vorgesehen ist, können die bisher verwendeten Bremseinrichtungen, die - wie oben beschrieben - einen Schutz gegen die Überlastung anderer Komponenten bieten, und in den allermeisten Anwendungsfällen einen störungsfreien Betrieb sicherstellen, weiter verwendet werden. Durch die zusätzliche Notbremseinrichtung wird nun die Möglichkeit geschaffen, im Bedarfsfalle, d. h. bei momentan nicht ausreichender Bremsleistung, eine zusätzliche Bremskraft aufbringen zu können. Da es sich bei den Notbremseinrichtungen um solche Einrichtungen handelt, die zusätzlich zu der Bremseinrichtung vorgesehen sind und nicht letztere einfach größer dimensioniert ist, werden die Notbremseinrichtungen nur dann aktiviert, wenn sie tatsächlich benötigt werden. Ein Abbremsen der Wickeltrommel ist somit auch noch bei einem Totalausfall der Bremseinrichtung möglich.

Die Brems- und die Notbremsanordnungen sind derart ausgestaltet, dass mit ihnen jeweils mindestens einhundert Prozent der maximal benötigten Bremsleistung erzielbar ist. Die Notbremsanordnung kann die Bremsanordnung vollständig ersetzen, so dass ein Notbetrieb des Hebewerks auch bei vollständigem Ausfall der Bremsanordnung möglich ist.

Erfindungsgemäß ist eine Regeleinrichtung vorgesehen, die den jeweiligen Bremsleistungsollwert mit einem für die von der Hauptbremsanordnung erzielten Bremsleistungsistwert charakteristischen Parameter vergleicht und im Falle eines Differenzwertes Bremssollwert - Bremsistwert > 0 die Notbremseinrichtung aktiviert, so dass der Differenzwert etwa 0 entspricht, wobei die maximale Gesamtbremsleistung ≤ 130% des Bremsleistungssollwerts beträgt. Vermindert sich die mit der Hauptbremsanordnung erzielte Bremsleistung unter den Sollwert, so wird die Notbremsanordnung zur Erzeugung der zusätzlich benötigten Bremsleistung über die Regeleinrichtung aktiviert. Durch die Begrenzung der Gesamtbremsleistung auf maximal 130% des Sollwerts wird vermieden, dass die auf die Bauteile des Hebewerks oder auf andere Bauteile durch Einleitung der Bremsleistung ausgeübten Kräfte Werte oberhalb der Bruchlasten dieser Bauteile erreichen, wodurch die Gefahr von Beschädigungen durch Einleiten zu hoher Bremsleistungen vermieden wird.

Bei einer ersten bevorzugten Ausführungsform des erfindungsgemäßen Hebewerks weist die Bremsanordnung zumindest eine auf einen Rotationsteil wirkende Bremsbacke und eine Einrichtung zum Beaufschlagen der mindestens einen Bremsbacke und eine Einrichtung zum Beaufschlagen der mindestens einen Bremsbacke mit einer Bremskraft auf, wobei die Notbremsanordnung dadurch ausgebildet ist, dass eine Zusatzeinrichtung zur wahlweisen Ausübung einer zusätzlichen Bremskraft auf den Rotationsteil vorgesehen ist. Reicht die mit der Bremsanordnung im Normalbetrieb erzielbare Bremsleitung nicht mehr aus, so kann durch Betätigung der Zusatzeinrichtung aktiv eine zusätzliche Bremsleistung erzeugt werden.

Die Einrichtung zur Beaufschlagung der mindestens einen Bremsbacke mit einer Bremskraft umfasst vorzugsweise eine die mindestens eine Bremsbacke mit der Bremskraft beaufschlagende Federanordnung. Zur Steuerung der auf die Bremsbacke ausgeübten Bremskraft weist die Einrichtung vorzugsweise eine entgegengesetzt zur Federanordnung wirkende Anordnung zur Steuerung der auf die Bremsbacke ausgeübten Bremskraft auf. Durch diese Maßnahmen wird es sichergestellt, dass beim Versagen der hydraulischen Einrichtung die Bremsbacken mit der maximalen Kraft angedrückt werden, so dass die maximale Bremsleistung erzeugt wird.

Die Zusatzeinrichtung ist dann vorzugsweise derart ausgestaltet, dass sie eine Anordnung zum Verlagern des die Reaktionskräfte der Federanordnung aufnehmenden Sitzes umfasst. Bei Betätigung der Zusatzeinrichtung wird daher die Vorspannung der Federanordnung erhöht, was zu einer Erhöhung der auf die mindestens eine Bremsbacke wirkenden Bremskraft und somit zu einer Erhöhung der Bremsleistung führt.

Die Zusatzeinrichtung ist vorzugsweise als hydraulisch betätigbare Einrichtung ausgebildet.

Bein einer weiteren bevorzugten Ausführungsform des erfindungsgemäßen Hebewerks umfasst die Notbremsanordnung eine zusätzliche Bremseinrichtung, die wahlweise zu der Bremsanordnung zuschaltbar ist.

Der Aufbau der Notbremsanordnung kann zumindest im wesentlichen demjenigen der Hauptbremsanordnung entsprechen.

Umfaßt das Hebewerk mindestens ein eingangsseitig mit einem Antriebsmotor gekoppelten und abtriebsseitig mit einem Summengetriebe zusammenwirkendes Schaltgetriebe, so ist es möglich, die Notbremsanordnung auf der Eingangsseite und/oder der Ausgangsseite des Schaltgetriebes anzuordnen.

Bei einer weiteren Ausführungsform des erfindungsgemäßen Hebewerks ist die Notbremsanordnung durch eine Nachlaßvorrichtung zum gesteuerten oder geregelten Ablassen, Halten oder Aufholen der Last gebildet, und zwar dadurch, dass die Ablaßvorrichtung eine zum Abbremsen und Halten der maximalen Hebeleistung des Hebewerkes geeignete Leistung aufweist.

Die Nachlaßvorrichtung umfasst vorzugsweise einen elektrisch, hydraulisch oder pneumatisch angetriebenen Motor, der auch der Aufbringung der Notbremsleistung dient. Umfaßt die Nachlaßvorrichtung ferner ein Schaltgetriebe, an das der Motor angekoppelt ist, so kann der Motor über eine zusätzliche Getriebewelle kuppelbar an das Schaltgetriebe angekoppelt sein. Es ist jedoch ebenfalls möglich, den Motor an die Eingangswelle des Schaltgetriebes für einen Hauptantriebsmotor für das Hebewerk anzukuppeln.

In der Zeichnung sind Ausführungsbeispiele der Erfindung dargestellt. Es zeigen:
- Fig. 1: eine erste Ausführungsform eines erfindungsgemäßen Hebewerks in einer Aufsicht;
- Fig. 2: einen Hydraulikplan, der eine Möglichkeit der hydraulischen Auslegung und Ansteuerung der Ausführungsform gemäß Fig. 1 zeigt;
- Fig. 3: eine weitere Ausführungsform eines erfindungsgemäßen Hebewerks in einer Fig. 1 entsprechenden Darstellung;
- Fig. 4: einen Hydraulikplan, der eine Möglichkeit der Auslegung und Ansteuerung des Ausführungsbeispiels gemäß Fig. 3 zeigt;
- Fig. 5 -: ausschnittsweise - den gemäß der Fig. 1 und 3 linken Endbereich einer weiteren Ausführungform eines erfindungsgemäßen Hebewerks in einer Seitenansicht sowie
- Fig. 6: eine weitere Ausführungsform eines erfindungsgemäßen Hebewerks in einer Fig. 5 entsprechenden Ansicht.

Das in Fig. 1 als Ganzes mit 100 bezeichnete Hebewerk umfaßt einen Rahmen 1, auf dem die Bauteile des Hebewerks montiert sind. Zum Aufholen und Ablassen sowie zum Halten einer Last, insbesondere eines Bohrgeräts oder dergleichen umfaßt das Hebewerk 100 eine Trommel 2, die drehfest auf einer Trommelwelle 3 befestigt ist und deren Achse S parallel zu den Längsseiten 4 des Rahmens 1 verläuft. Sie ist in Lagerböcken 5, 6 gelagert, die jenseits der beiden Stirnseiten 7, 8 der Trommel 2 angeordnet sind.

Auf den in Fig. 1 rechts der Trommel 2 befindlichen Bereich der Trommelwelle 3 ist drehfest eine Bremsscheibe 9 angeordnet, die Teil einer als Ganzes mit 10 bezeichneten Bremsanordnung ist, die des weiteren in Drehrichtung der Achse S um 180° versetzt zwei Bremszangenanordnungen 11, 12 - sogenannte "Kalipper" - umfaßt. Eine weitere Bremszangenanordnung ist von der Trommelwelle 3 verdeckt und damit in Fig. 1 nicht erkennbar angeordnet. Mittels der Bremsanordnung 10 kann die Drehgeschwindigkeit der Trommel 5 während des Abwickelvorganges eines in der Zeichnung nicht dargestellten flexiblen Zugmittels abgebremst oder auch vollständig blockiert' werden.

Zur Unterstützung der Bremsanordnung 10 beim Bremsen eines Abwickelvorganges ist von der Trommel 2 aus gesehen jenseits der Bremsanordnung 10 eine mit der Trommelwelle 3 verbundene Wirbelstrombremse 13 vorgesehen.

Auf der gemäß Fig. 1 linken Seite der Trommel 2 ist die Antriebseinheit 14 des Hebewerks 100 zum Antrieb der Trommel 2 angeordnet. Sie umfaßt in dem dargestellten Ausführungsbeispiel drei elektrisch arbeitende Antriebsmotoren 15, 16, 17, von denen die beiden oben dargestellten über eine Getriebeeinheit 18 miteinander gekoppelt sind.

Ausgangsseitig sind die Antriebsmotoren 15, 16 einerseits sowie 17 andererseits mit Schaltgetrieben 19, 20 wirkverbunden, die ausgangsseitig an ein Summengetriebe 21 angekuppelt sind, welches das durch die Antriebsmotoren 15, 16, 17 bereitgestellte Antriebsmoment auf die Trommelwelle 3 überträgt.

Bei dem Hebewerk 100 sind die Bremszangenanordnungen 11, 12 in der schematisch aus Fig. 2 erkennbaren Weise ausgestaltet. Sie umfassen jeweils Federanordnungen 22, 23, die in der Zeichnung nicht dargestellte Bremsbacken gegen die Bremsscheibe 9 pressen. Zum Reduzieren der so auf die Bremsbacken ausgeübten Bremskraft bis zum vollständigen Lösen der Bremse sind hydraulisch wirkende Einrichtungen 24, 25 vorgesehen, die derart ausgebildet sind, daß eine Druckbeaufschlagung zur Kontraktion der jeweils zugeordneten Federanordnung 22, 23 führt.

Ferner umfaßt jede Federanordnung eine weitere hydraulisch betätigbare Einrichtung 26, 27, mit der die Federvorspannung erhöht werden kann, was bei Betätigung zur Erhöhung der Bremskraft führt, mit der die jeweilige Bremsbacke gegen die Bremsscheibe gepreßt und somit zu einer Erhöhung der Bremsleistung führt. Bei dem in Fig. 2 dargestellten Ausführungsbeispiel wird hierzu der die Reaktionskräfte der jeweiligen Federanordnung 22, 23 aufnehmende Sitz 28, 29 zur Bremsscheibe 9 hin verlagert.

Die Betätigung der durch die vorbeschriebenen Maßnahmen gebildeten Notbremseinrichtung 50 erfolgt durch einen manuell betätigbaren Notschalter 30, über den elektromagnetisch betätigte Hydraulikventile 31, 32 angesteuert werden, die bei Betätigung Hydraulikflüssigkeit aus einem Druckreservoir 33 über Leitungen 34 den Einrichtungen 26, 27 zuleiten.

Die anhand von Fig. 2 beschriebene Ausgestaltung der Bremszangenanordnung kann in einer Bremszangenanordnung oder in mehreren Bremszangenanordnungen der Bremsanordnung verwirklicht sein.

Das in Fig. 3 dargestellte, weitere Ausführungsbeispiel eines erfindungsgemäßen Hebewerks, das als Ganzes mit 200 bezeichnet ist, entspricht in seinem Aufbau und seiner Funktionsweise in wesentlichen Teilen dem HebeWerk 100 gemäß Fig. 1 Demgemäß sind solche Bauteile des Hebewerks 200, die denjenigen des Hebewerks 100 entsprechen, mit um 100 erhöhten Bezugsziffern versehen. Um Wiederholungen zu vermeiden, sei di esbezüglich auf die obige Beschreibung verwiesen. Im folgenden sollen nur die Unterschiede des Hebewerks 200 zum Hebewerk 100 erläutert werden.

Beim Hebewerk 200 sind die Wellen der Antriebsmotoren 116, 117 mit Scheibenbremsanordnungen 35, 36 verbunden, mit denen die jeweils zugeordnete Welle gebremst werden kann. Die Scheibenbremsanordnungen 35, 36 bilden zusammen eine Notbremseinrichtung zum Erzeugen einer zusätzlichen Bremskraft.

Die Betätigung der Scheibenbremsanordnungen 35, 36 erfolgt in der aus Fig. 4 erkennbaren Weise über einen manuell betätigbaren Notschalter 130, über den ein elektromagnetisch betätigtes Hydraulikventil 131 angesteuert wird, das bei Betätigung Hydraulikflüssigkeit aus den Bremszangen 37, 38 über Leitungen 134 zu einem Tank ableitet. Die Bremszangenanordnungen 37, 38 der Scheibenbremsanordnungen schließen federelastisch in einer den Bremszangen 111, 112 entsprechenden Weise.

Bei dem in Fig. 5 ausschnittsweise dargestellten, weiteren Ausführungsbeispiel ist das Hebewerk mit einer Nachlassvorrichtung 40 ausgestattet, die dem langsamen Absenken einer Last mittels des Hebewerkes dient, beispielsweise einer Bohreinrichtung mit Vorschubgeschwindigkeit. Hierzu ist zumindest eines der Schaltgetriebe 19, 20, 119, 120 (beispielhaft soll im folgenden nur auf das Schaltgetriebe 20 Bezug genommen werden) mit einer zusätzlichen Eingangswelle 41 versehen, die an die in der Zeichnung nicht dargestellte Getriebehauptwelle ankuppelbar ist. Ein zusätzlicher Antriebsmotor 42 wirkt über ein Winkelgetriebe 43 auf die Eingangswelle 41. Die gesamte Nachlassvorrichtung 40 ist so dimensioniert, daß mit ihr die maximal für das Hebewerk zulässige Hebelast aufgebracht werden kann. Sie kann somit als Notbremseinrichtung für den Fall eingesetzt werden, daß die Bremsleistung der Bremsanordnung des Hebewerks nachläßt und ein unkontrolliertes Absenken einer Last droht. Der Antriebsmotor 42 ist hierzu als Wechselstrommotor ausgebildet, der über einen Frequenzumrichter betrieben wird. Zur weiteren Erhöhung der Sicherheit können auch zwei Elektromotoren anstatt des einen Antriebsmotors 42 vorgesehen sein.

Das in Fig. 6 ausschnittsweise dargestellte Ausführungsbeispiel eines Hebewerks entspricht hinsichtlich .seiner Funktion demjenigen gemäß Fig: 5. Die hier mit 140 als Ganzes bezeichnete Nachlassvorrichtung ist hier jedoch nicht von einer mit dem Schaltgetriebe 20 verbundenen Einheit gebildet, sondern der Antriebsmotor 142 ist über eine Kupplungsanordnung 144 mit der Welle des Antriebsmotors 17 auf der dem Schaltgetriebe 20 gegenüberliegenden Seite verbunden. Wiederum kann der Antriebsmotor 142 durch mehrere Motoren .ersetzt werden.

### BEZUGSZEICHENLISTE

- 1, 101: Rahmen
- 2, 102: Trommel
- 3, 103: Trommelwelle
- 4, 104: Längsseite
- 5, 105: Lagerbock
- 6, 106: Lagerbock
- 7, 107: Stirnseite
- 8, 108: Stirnseite
- 9, 109: Bremsscheibe
- 10, 110: Bremsanordnung
- 11, 111: Bremszangenanordnung
- 12, 112: Bremszangenanordnung
- 13, 113: Wirbelstrombremse
- 14, 114: Antriebseinheit
- 15, 115: Antriebsmotoren
- 16, 116: Antriebsmotoren
- 17, 117: Antriebsmotoren
- 18, 118: Getriebeeinheit
- 19, 119: Schaltgetriebe
- 20, 120: Schaltgetriebe
- 21, 121: Summengetriebe
- 22: Federanordnung
- 23: Federanordnung
- 24: Einrichtung
- 25: Einrichtung
- 26: Einrichtung
- 27: Einrichtung
- 28: Sitz
- 29: Sitz
- 30: Notschalter
- 31: Ventil
- 32: Ventil
- 33: Druckreservoir
- 34: Leitungen
- 35: Scheibenbremsanordnung
- 36: Scheibenbremsanordnung
- 37: Bremszangenanordnung
- 38: Bremszangenanordnung
- 40: Nachlassvorrichtung
- 41: Eingangswelle
- 42: Antriebsmotor
- 43: Winkelgetriebe
- 50: Notbremseinrichtung
- 100: Hebewerk
- S: Achse
- 200: Hebewerk
- 140: Nachlassvorrichtung
- 142: Antriebsmotor
- 144: Kupplung

## Patentansprüche

1. Hebewerk zum Ablassen und Aufholen einer Last, insbesondere einer Bohr- oder Bohrverschlußeinrichtung, insbesondere für den Einsatz auf schwimmenden Bohrplattformen,
mit mindestens einer Bremsanordnung (10, 110) zum Abbremsen und Halten der Last
mit einer Notbremseinrichtung (59) zum Erzeugen einer zusätzlichen Bremskraft, wobei die Notbremsanordnung (50) eine zusätzliche Bremseinrichtung umfasst, die wahlweise zu der Bremsanordnung (10, 110) zuschaltbar ist,
**dadurch gekennzeichnet,**
**dass** eine Regeleinrichtung vorgesehen ist, die den jeweiligen Bremsleistungssollwert mit einem für die von der Hauptbremsanordnung (10, 110) erzielten Bremsleistungsistwert charakteristischen Parameter vergleicht und im Falle eines Differenzwertes Bremssollwert - Bremsistwert > 0 die Notbremseinrichtung (50) aktiviert, so dass der Differenzwert etwa 0 entspricht, wobei die maximale Gesamtbremsleistung ≤ 130% des Bremsleistungssollwerts beträgt.

2. Hebewerk nach Anspruch 1, **dadurch gekennzeichnet, dass** die Bremsanordnung (10, 110) zumindest eine auf einen Rotationsteil wirkende Bremsbacke und eine Einrichtung (24, 25, 26, 27) zum Beaufschlagen der mindestens einen Bremsbacke mit einer Bremskraft aufweist, wobei die Notbremsanordnung (50) **dadurch** ausgebildet ist, dass eine Zusatzeinrichtung zur wahlweisen Ausübung einer zusätzlichen Bremskraft auf den Rotationsteil vorgesehen ist.

3. Hebewerk nach Anspruch 2**, dadurch gekennzeichnet, dass** die Einrichtung (24, 25, 26, 27) zum Beaufschlagen der mindestens einen Bremsbacke mit einer Bremskraft eine die mindestens eine Bremsbacke mit der Bremskraft beaufschlagende Federanordnung (22, 23) umfasst.

4. Hebewerk nach Anspruch 3, **dadurch gekennzeichnet, dass** die Einrichtung (24, 25, 26, 27) eine entgegengesetzt zur Federanordnung (22, 23) wirkende Anordnung zur Steuerung der auf die Bremsbacke ausgeübten Bremskraft umfasst.

5. Hebewerk nach Anspruch 4, **dadurch gekennzeichnet, dass** die Zusatzeinrichtung eine Anordnung zum Verlagern des die Reaktionskräfte der Federanordnung (22, 23) aufnehmenden Sitzes umfasst.

6. Hebewerk nach Anspruch 5, **dadurch gekennzeichnet, dass** die Zusatzeinrichtung eine hydraulisch betätigte Einrichtung ist.

7. Hebewerk nach einem der Ansprüche 1 bis 6, **dadurch gekennzeichnet, dass** die Brems- und die Notbremsanordnung (10, 110; 50) derart ausgestaltet sind, dass jeweils mindestens einhundert Prozent der maximal benötigten Bremsleistung erzielbar sind.

8. Hebewerk nach einem der Ansprüche 1 bis 7, **dadurch gekennzeichnet, dass** der Aufbau der Notbremsanordnung (50) zumindest im wesentlichen demjenigen der Hauptbremsanordnung (10, 110) entspricht.

9. Hebewerk nach einem der Ansprüche 1 bis 8, mit mindestens einem eingangsseitig mit einem Antriebsmotor gekoppelten und abtriebsseitig mit einem Summengetriebe (21, 121) zusammenwirkenden Schaltgetriebe (19, 119; 20, 120), **dadurch gekennzeichnet, dass** die Notbremsanordnung (50) auf der Eingangsseite und/oder auf der Ausgangsseite des Schaltgetriebes und/oder des Summengetriebes angeordnet ist.

10. Hebewerk nach einem der Ansprüche 1 bis 9, **dadurch gekennzeichnet, dass** die Notbremsanordnung (50) durch eine Nachlaßvorrichtung (40) zum gesteuerten oder geregelten Ablassen, Halten oder Aufholen der Last gebildet ist, die zum Abbremsen und Halten der maximalen Hebeleistung des Hebewerkes geeignet ausgebildet ist.

11. Hebewerk nach Anspruch 10, **dadurch gekennzeichnet, dass** die Nachlaßvorrichtung (40, 130) einen elektrisch, hydraulisch oder pneumatisch angetriebenen Motor (42, 142) umfasst.

12. Hebewerk nach Anspruch 11, **dadurch gekennzeichnet, dass** die Nachlaßvorrichtung (40, 140) ein Schaltgetriebe (19, 119; 20, 120) umfasst, an das der Motor (42, 142) angekuppelt ist.

13. Hebewerk nach Anspruch 12, **dadurch gekennzeichnet, dass** der Motor (42, 142) über eine zusätzliche Getriebewelle kuppelbar an das Schaltgetriebe (19, 119; 20, 120) angekuppelt ist.

14. Hebewerk nach Anspruch 13, **dadurch gekennzeichnet, dass** der Motor (42, 142) an die Eingangswelle (41) des Schaltgetriebes (19, 119; 20, 120) für einen Hauptantriebsmotor für das Hebewerk kuppelbar angekuppelt ist.

## Claims

1. Draw works for lowering and withdrawing a load, in particular a drilling or a drilling plugging device, in particular for use on floating drilling platforms, having at least one brake arrangement (10, 110) for braking and holding the load, having an emergency brake device (50) for producing an additional braking force, the emergency brake arrangement (50) comprising an additional brake device which can be optionally connected to the brake arrangement (10, 110), **characterized in that** a control device is provided which compares the respective braking-power setpoint with a parameter characteristic of the braking-power actual value achieved by the main brake arrangement (10, 110) and, in the event of a differential value of braking setpoint - braking actual value > 0, activates the emergency brake device (50), so that the differential value corresponds approximately to 0, the maximum total braking power being ≤ 130% of the braking-power setpoint.

2. Draw works according to Claim 1, **characterized in that** the brake arrangement (10, 110) has at least one brake shoe acting on a rotary part and a device (24, 25, 26, 27) for applying a braking force to the at least one brake shoe, the emergency brake arrangement (50) being designed in such a way that an additional device for optionally exerting an additional braking force on the rotary part is provided.

3. Draw works according to Claim 2, **characterized in that** the device (24, 25, 26, 27) for applying a braking force to the at least one brake shoe comprises a spring arrangement (22, 23) applying the braking force to the at least one brake shoe.

4. Draw works according to Claim 3, **characterized in that** the device (24, 25, 26, 27) comprises an arrangement which acts in the opposite direction to the spring arrangement (22, 23) and is intended for controlling the braking force exerted on the brake shoe.

5. Draw works according to Claim 4, **characterized in that** the additional device comprises an arrangement for displacing the seat absorbing the reaction forces of the spring arrangement (22, 23).

6. Draw works according to Claim 5, **characterized in that** the additional device is a hydraulically actuated device.

7. Draw works according to one of Claims 1 to 6, **characterized in that** the brake arrangement (10, 110) and emergency brake arrangement (50) are designed in such a way that in each case at least one hundred per cent of the maximum braking power required can be achieved.

8. Draw works according to one of Claims 1 to 7, **characterized in that** the construction of the emergency brake arrangement (50) at least essentially corresponds to that of the main brake arrangement (10, 110).

9. Draw works according to one of Claims 1 to 8, having at least one gearbox (19, 119; 20; 120) coupled on the input side to a drive motor and interacting on the output side with a summation gear (21, 121), **characterized in that** the emergency brake arrangement (50) is arranged on the input side and/or on the output side of the gearbox and/or of the summation gear.

10. Draw works according to one of Claims 1 to 9, **characterized in that** the emergency brake arrangement (50) is formed by a feeding device (40) for the controlled or regulated lowering, holding or withdrawal of the load, this feeding device (40) being suitably designed for braking and holding the maximum hoisting capacity of the draw works.

11. Draw works according to Claim 10, **characterized in that** the feeding device (40, 140) comprises an electrically, hydraulically or pneumatically driven motor (42, 142).

12. Draw works according to Claim 11, **characterized in that** the feeding device (40, 140) comprises a gearbox (19, 119; 20, 120), to which the motor (42, 142) is coupled.

13. Draw works according to Claim 12, **characterized in that** the motor (42, 142) is coupled to the gearbox (19, 119; 20, 120) via an additional gear shaft.

14. Draw works according to Claim 13, **characterized in that** the motor (42, 142) is coupled to the input shaft (41) of the gearbox (19, 119; 20, 120) for a main drive motor for the draw works.

## Revendications

1. Mécanisme de levage pour descendre et relever une charge, en particulier d'un dispositif de forage ou de verrouillage du forage, notamment pour une utilisation sur des plates-formes de forage flottantes, avec
- au moins un système de freinage (10, 110) pour freiner et maintenir la charge,
- un dispositif de frein de secours (50) pour produire une force de freinage supplémentaire, le dispositif de frein de secours (50) comprenant un dispositif de freinage supplémentaire qui peut être commuté sur le système de freinage (10, 110),
**caractérisé en ce qu'**
un dispositif de régulation est prévu pour comparer la valeur de consigne de la puissance de freinage avec un paramètre caractéristique pour la valeur réelle de la puissance de freinage obtenue par le système de freinage principal (10, 110) et activer le dispositif de frein de secours (50) dans le cas d'une valeur de différence (valeur de consigne de freinage - valeur réelle de freinage) > 0, de telle sorte que la valeur de différence correspond environ à 0 et la puissance de freinage totale maximale est ≤ à 130 % de la valeur de consigne de la puissance de freinage.

2. Mécanisme de levage selon la revendication 1,
**caractérisé en ce que**
le système de freinage (10, 110) présente au moins une mâchoire de freinage agissant sur un élément en rotation et un dispositif (24, 25, 26, 27) pour solliciter avec une force de freinage la, au moins une, mâchoire de freinage, le dispositif de frein de secours (50) étant configuré de telle sorte qu'un dispositif supplémentaire est prévu pour exercer alternativement une force de freinage supplémentaire sur l'élément en rotation.

3. Mécanisme de levage selon la revendication 2,
**caractérisé en ce que**
le dispositif (24, 25, 26, 27) pour solliciter avec une force de freinage la mâchoire de freinage comporte un système à ressort (22, 23) sollicitant avec la force de freinage la mâchoire de freinage.

4. Mécanisme de levage selon la revendication 3,
**caractérisé en ce que**
le dispositif (24, 25, 26, 27) comporte un équipement agissant à l'encontre du système à ressort (22, 23) pour commander la force de freinage exercée sur la mâchoire de freinage.

5. Mécanisme de levage selon la revendication 4,
**caractérisé en ce que**
le dispositif supplémentaire comporte un équipement pour déplacer le siège recevant les forces de réaction du système à ressort (22, 23).

6. Mécanisme de levage selon la revendication 5,
**caractérisé en ce que**
le dispositif supplémentaire est un dispositif à actionnement hydraulique.

7. Mécanisme de levage selon l'une des revendications 1 à 6,
**caractérisé en ce que**
les systèmes de freinage et de frein de secours (10, 110 ; 50) sont disposés de telle sorte qu'à chaque fois au moins cent pour-cent de la puissance de freinage maximale nécessaire peut être obtenue.

8. Mécanisme de levage selon l'une des revendications 1 à 7,
**caractérisé en ce que**
la construction du système de frein de secours (50) correspond au moins essentiellement à celle du système de freinage principal (10, 110).

9. Mécanisme de levage selon l'une des revendications 1 à 8, comprenant au moins une boîte de vitesses (19, 119 ; 20, 120) couplée du côté de l'entrée à un moteur d'entraînement et coopérant du côté de la sortie avec un réducteur-somme (21, 121),
**caractérisé en ce que**
le système de frein de secours (50) est disposé sur le côté entrée et/ou sur le côté sortie de la boîte de vitesses et/ou du réducteur-somme.

10. Mécanisme de levage selon l'une des revendications 1 à 9,
**caractérisé en ce que**
le système de frein de secours (50) est formé par un dispositif de réduction (40) pour vider, maintenir ou rattraper de manière commandée ou régulée la charge et qui est configuré pour freiner et maintenir de manière appropriée la puissance de levage maximale du mécanisme de levage.

11. Mécanisme de levage selon la revendication 10,
**caractérisé en ce que**
le dispositif de réduction (40, 130) comporte un moteur (42, 142) à entraînement électrique, hydraulique ou pneumatique.

12. Mécanisme de levage selon la revendication 11,
**caractérisé en ce que**
le dispositif de réduction (40, 140) comporte une boîte de vitesses (19, 119 ; 20, 120) à laquelle est accroché le moteur (42, 142).

13. Mécanisme de levage selon la revendication 12,
**caractérisé en ce que**
le moteur (42, 142) est accroché de manière accouplable à la boîte de vitesses (19, 119 ; 20, 120) par un arbre de transmission supplémentaire.

14. Mécanisme de levage selon la revendication 13,
**caractérisé en ce que**
le moteur (42, 142) est accouplé à l'arbre d'entrée (41) de la boîte de vitesses (19, 119 ; 20, 120) pour pouvoir être couplé à un moteur d'entraînement principal pour le mécanisme de levage.
